# EUROPÄISCHE PATENTSCHRIFT

(11) **EP 0 325 701 B1**
(45) Veröffentlichungstag und Bekanntmachung des Hinweises auf die Patenterteilung: **25.08.1993**
(21) Anmeldenummer: 88117439.5
(22) Anmeldetag: 19.10.1988
(51) Int. Cl.: H01Q 1/02, H05K 7/20

(54) **Antennenstruktur**
Antenna structure
Structure d'antenne

(30) Priorität: 13.11.1987 DE 3738506
(43) Veröffentlichungstag der Anmeldung: 02.08.1989
(73) Patentinhaber: DORNIER GMBH, D-88004 Friedrichshafen (DE)
(72) Erfinder: Zahn, Rudolf, Dr.-Ing., D-7778 Markdorf (DE); Helwig, Günter, Dr.-Ing., D-7758 Daisendorf (DE); Schröder, Hans-Wolfgang, Dr. rer. nat., D-7997 Immenstaad (DE); Borgwardt, Christian, Dipl.-Ing., D-7997 Immenstaad (DE); Braig, Albert, Dipl.-Ing., D-7778 Markdorf (DE); Dittrich, Kay, Dipl.-Ing., D-7997 Immenstaad (DE)
(74) Vertreter: Landsmann, Ralf, Dipl.-Ing.

(56) Entgegenhaltungen:
- EP-A- 0 048 938
- EP-A- 0 083 538
- DE-B- 2 743 647
- US-A- 3 528 492
- PATENT ABSTRACTS OF JAPAN Band 6, Nr. 173 (E-129)(1051) 7.September 1982; & JP - A - 57 091 002 (MITSUBISHI DENKI K.K.) 07.06.1982
- IBM TECHNICAL DISCLOSURE BULLETIN, Band 29, Nr. 1, Juni 1986, Seiten 219, 220, Armonk, New York, USA; "Air Turbulator / Resistor Card"

## Beschreibung

Die Erfindung betrifft eine tragende Struktur einer aktiven Antenne für Luft-und Raumfahrtanwendungen nach dem Oberbegriff des Anspruchs.

Für Luft- und Raumfahrtanwendungen kommt dem Faktor des Gewichts eine entscheidende Bedeutung zu. Für beide Anwendungen ist daneben stets eine hohe Dimensionsstabilität gefordert. Das heißt, die Antenne muß gegenüber den Lasten (aerodynamische Lasten, Beschleunigung beim Start), gegenüber niederfrequenten Schwingungen oder den thermischen Belastungen, wie sie im Weltall auftreten, verformungsstabil sein.

Aus der **US 3,528,492** ist eine aktive Antenne mit in die Struktur integrierten wärmeleitfähigen Elementen bekannt, die den Oberbegriff des Anspruchs bildet. Die beim Betrieb entstehende Wärme wird von einer Kühlflüssigkeit aufgenommen und abgeführt. Dieser Kühlkreislauf erhöht das Gewicht der Antenne.

Aus der **EP 48 938 A1** ist es bekannt, zur Ableitung der Wärme von elektronischen Bauelementen Kühlbleche vorzusehen. Diese erhöhen das Gewicht der Vorrichtung.

Aus der **EP 83 538 A1** ist eine Vorrichtung zur Kühlung einer elektronischen Schaltung bekannt, bei der eine Tragestruktur in Kastenbauweise mit Hohlräumen vorgesehen ist, durch die ein Kühlmedium (Flüssigkeit, Gas) geleitet wird. Der Kühlkreislauf erhöht das Gewicht der Vorrichtung.

Aufgabe der Erfindung ist es, eine dem Oberbegriff des Anspruchs entsprechende Antenne leichter zu bauen.

Diese Aufgabe wird erfindungsgemäß gelöst von einer Antenne mit den kennzeichnenden Merkmalen des Anspruchs, bei der die Wärme durch die Struktur zur Antennenvorderseite geleitet und von dort abgestrahlt wird.

Die Integration wärmeleitender Schichten in die tragende Struktur kann dadurch erfolgen, daß wärmeleitende Schichten, die ebenfalls aus faserverstärkten Materialien wie CFK bestehen, in die tragende Struktur integriert werden oder diese bilden. Die bisher üblichen wärmeabführenden Elemente, wie Wärmerohre, Dopplerbleche oder Strahlungsflächen entfallen, wodurch Gewicht gespart wird. Durch breite Versteifungsstege und durchgehende Fasern wird die Wärmeleitung erhöht. Eine Verteilung "heißer" Bauteile über die ganze Antennenfläche fördert die Abstrahlung bei relativ gleichmaßiger Temperatur. Durch Beschichtung mit Thermallack kann der Wärmeaustausch durch Strahlung innerhalb der hohlen Räume zwischen den Stegen vergrößert werden.

Die Integration kann auch soweit gehen, daß ganze Hochfrequenzkomponenten in die tragende Struktur integriert werden. Als Beispiel wird eine ganze Mikrostripantenne in Mesa- oder Wannenbauweise in die Struktur integriert. In dieser Ausführung kann das Mikrostrip- oder Antennendielektrikum in faserverstärktem Kunststoff hoher Festigkeit und Steifigkeit ausgeführt sein (zum Beispiel aus polyethylenfaserverstärktem Polyethylen) und selbst eine Außenseite des, sich dann selber tragenden, Hohlkastens bilden.

Die Erfindung wird anhand von einer Figur näher erläutert.

Die Figur zeigt eine Ausführung einer Antenne für ein Synthetik-Apertur-Radar (SAR) mit ihrem Träger. Die Antenne besteht hier aus der Antennenaußenschicht 1 mit Strahlerelementen (patches), einem elektrisch isolierenden Substrat 2 (mit εᵣ ≈ 1), in das Zuleitungen (Mikrostrips) integriert sind und einer elektrisch leitenden Grundplatte 3. Die elektrische Verbindung zwischen dem Strahlerelement und der Zuleitung kann zum Beispiel durch lokale Erhöhung von εᵣ im Substrat 2 im Bereich zwischen diesen beiden Elementen erfolgen. Die tragende Struktur 4 ist hier in Kastenbauweise mit den Hohlräumen 5 realisiert. In den Hohlräumen 5 können elektrische Module 6 und Elektronikplatinen 7 enthalten sein. Die tragende Struktur 4 ist hier aus kohlefaserverstärktem Kunststoff ausgeführt, der an seiner Oberseite zur elektrischen Abschirmung metallisiert ist. Die wärmeabgebenden Bauteile wie die elektrischen Module 6 und die Elektronikplatinen 7 sind bevorzugt über die gesamte Antennenfläche verteilt und an den Trägern, die zur Antennenvorderseite führen, wärmeleitend angeschlossen. Die in der Struktur 4 gezeigten Pfeile zeigen den Fluß der Wärme durch das aus wärmeleitendem Kunststoff hergestellte Trägermaterial 4.

## Patentansprüche

1. Tragende Struktur (**4**) einer aktiven Antenne für Luft- oder Raumfahrtanwendungen mit in die Struktur (**4**) integrierten wärmeleitfähigen Elementen, **gekennzeichnet durch**
- Kastenbauweise aus faserverstärktem Kunststoff mit Hohlräumen (**5**), in denen sich wärmeabgebende elektronische Bauelemente (**6, 7**) befinden und
- Träger zwischen den Hohlräumen (**5**), die aus wärmeleitendem Kunststoff hergestellt sind, so daß entstehende Wärme zur Antennenvorderseite geleitet wird.

## Claims

1. Supporting structure (4) for an active antenna for use in air or space travel and having heat-conductive components integrated in the structure (4), characterised by:
- a box-like construction of fibre-reinforced plastics material with cavities (5) in which heat-emitting electronic structural components (6, 7) are located; and
- carriers between the cavities (5) which are made of heat-conductive plastics material such that resultant heat is led to the front of the antenna.

## Revendications

1. Structure portante (4) d'une antenne active pour des applications aéronautiques ou spatiales comportant des éléments thermiquement conducteurs intégrés dans la structure (4), caractérisée par
- une construction en caisson, en matière plastique renforcée de fibres, avec des cavités (5) dans lesquelles se trouvent des composants électroniques (6, 7) dégageant de la chaleur et
- des éléments porteurs entre les cavités (5), qui sont réalisés en matière plastique thermiquement conductrice de telle sorte que la chaleur produite est conduite vers le côté avant de l'antenne.
